# FASCICULE DE BREVET EUROPEEN

(11) **EP 0 528 719 B1**
(45) Date de publication et mention de la délivrance du brevet: **13.03.1996**
(21) Numéro de dépôt: 92402247.8
(22) Date de dépôt: 06.08.1992
(51) Int. Cl.: E01C 19/17

(54) **Buse d'éjection en mouvement sur un support selon une trajectoire prédéterminée**
Entlang einer auf einer Trägerfläche vorbestimmten Bahn bewegte Sprühdüse
Spray nozzle moved by a predetermined path on a support

(30) Priorité: 09.08.1991 FR 9110193
(43) Date de publication de la demande: 24.02.1993
(73) Titulaire: COLAS S.A., F-92653 Boulogne-Billancourt Cédex (FR)
(72) Inventeur: Reymonet, Jean-Pierre, F-78150 Le Chesnay (FR)
(74) Mandataire: Michelet, Alain

(56) Documents cités:
- DE-A- 2 323 852
- US-A- 2 629 629
- US-A- 4 960 242

## Description

La présente invention concerne une buse d'éjection destinée à être animée d'un mouvement selon une trajectoire prédéterminée par rapport à un support.

Plus particulièrement, cette buse d'éjection trouve application sur des engins de constructions de chaussée, tel que des finisseurs, par exemple du type de ceux qui ont été décrits dans le document FR-A-2.662.193 intitulée "Dispositif d'épandage d'un matériau fluide ou analogue, notamment d'une émulsion d'accrochage d'enrobés bitumineux sur la surface d'une route et machine de construction de chaussées, notamment du type finisseur, comportant un tel dispositif". Les finisseurs décrits dans ce document sont munis d'un ensemble permettant de réaliser l'épandage d'une émulsion d'accrochage des enrobés bitumineux, simultanément au dépôt desdits enrobés bitumineux sur la surface de la route. Cet ensemble d'épandage comporte principalement, sur un engin mobile formant finisseur, au moins une rampe d'épandage munie de buses d'éjection et animée pour réaliser l'épandage sur l'ensemble de la largeur de la route, d'un mouvement de va-et-vient transversal par rapport à la direction de déplacement de l'engin mobile finisseur.

Le document US-A-4.960.242 décrit un dispositif d'épandage comportant, monté sur un véhicule, une rampe d'épandage munie d'extrémités extensibles et d'un tube distributeur d'asphalte comportant une pluralité de buses d'éjection. L'ouverture et la fermeture de ces buses sont commandées de façon à ce que les buses soient débloquées lors de l'extension de la rampe d'épandage et fermées lors de la rétraction de cette dernière.

Le but de l'invention est de proposer une buse d'éjection susceptible d'être commandée en ouverture ou en fermeture selon une trajectoire par rapport à un support tel que par exemple un châssis de l'engin mobile. Un point de passage, par exemple, peut correspondre à une des limites de la largeur d'épandage.

Une solution classique à ce problème aurait consisté en l'utilisation de servovannes. La réalisation de l'ensemble d'épandage en aurait néanmoins été d'autant plus onéreuse et complexe.

La présente invention propose pour sa part une buse d'éjection destinée à être animée d'un mouvement selon une trajectoire prédéterminée par rapport à un support.

La présente invention a donc pour objet une buse d'éjection destinée à être animée d'un mouvement selon une trajectoire prédéterminée par rapport à un support, ladite buse comprenant une vanne et un dispositif d'actionnement mécanique en ouverture ou en fermeture de ladite vanne, ladite vanne comportant un organe de commande mobile entre deux positions, l'une d'ouverture, l'autre de fermeture, ledit dispositif comportant des moyens destinés à solliciter mécaniquement ledit organe de commande pour le faire passer d'une de ses positions d'ouverture ou de fermeture à l'autre. Préférentiellement, la vanne est du type à tiroir, l'organe de commande étant monté coulissant par rapport à la buse pour être déplacé en translation entre ses deux positions d'ouverture et de fermeture, les moyens de sollicitation comportant au moins une rampe de guidage munie, au niveau de la zone d'ouverture ou de fermeture, d'un décrochement par lequel l'organe de commande est destiné à passer d'une de ses positions à l'autre.

Selon un mode préféré de réalisation la buse comprend deux rampes de guidage disposées l'une en regard de l'autre, et sur lesquelles l'organe de commande ou des moyens de manoeuvre intermédiaires sont destinés à prendre appui pour, selon le sens de déplacement de la buse, faire passer ledit organe de commande d'une de ses positions à l'autre.

Avantageusement, la buse comprend au moins un galet monté pivotant sur l'organe de commande ou les moyens de manoeuvre intermédiaires, et par lequel ledit organe de commande ou lesdits moyens de manoeuvre sont en appui sur l'une desdites rampes de guidage.

De préférence, les moyens de manoeuvre comportent deux leviers en appui, respectivement chacun sur une des extrémités de l'organe de commande et articulés en pivotement sur des axes fixes par rapport à la buse, lesdits leviers étant destinés à être sollicités en pivotement par lesdites rampes de guidage au passage de la buse dans la zone d'ouverture ou de fermeture de la vanne, et à déplacer par appui sur l'organe de commande ledit organe de commande d'une de ses positions d'ouverture ou de fermeture à l'autre.

Avantageusement, les leviers sont en outre articulés l'un à l'autre par une tige destinée à assurer la coordination de leurs pivotements.

Selon l'invention, ce dispositif comprend un ensemble de guidage, dans lequel la buse et ledit dispositif coulissent au niveau d'une zone d'ouverture ou de fermeture de la vanne de ladite buse, ledit ensemble de guidage comportant une rainure de guidage, dans laquelle coulisse une protubérance de la buse, ainsi que des rampes de guidage sur lesquelles lesdits leviers sont destinés à prendre appui.

Préférentiellement, l'organe de commande est un distributeur cylindrique coulissant dans le corps de la buse, ledit distributeur étant muni d'une ouverture pour le passage de fluide et comportant des moyens pour éviter à ladite ouverture de tourner, lorsque le distributeur est sollicité en déplacement.

De façon avantageuse, l'organe de commande est un coulisseau plat formant opercule tiroir.

L'invention a également pour objet un ensemble d'épandage comportant, sur un véhicule mobile, une rampe d'épandage munie de buses et animée d'un mouvement de va-et-vient transversalement par rapport à la direction de déplacement dudit véhicule, et au moins une buse de ladite rampe est associée pour l'actionnement de sa vanne à un dispositif d'actionnement.

Selon un mode préféré de réalisation, la zone de la largeur dudit véhicule, au niveau de laquelle ledit dispositif actionne l'ouverture ou la fermeture de la vanne est ajustable.

La description qui suit de plusieurs modes de réalisation possibles pour l'invention est purement illustrative et non limitative. Elle doit être lue en regard des dessins annexés sur lesquels:
- la Figure 1 est une représentation schématique en vue de dessus d'un dispositif d'actionnement mécanique conforme à un premier mode de réalisation possible de l'invention;
- la Figure 2 est une vue en perspective du dispositif de la Figure 1 et d'un dispositif de guidage, dans lequel ledit dispositif d'actionnement mécanique coulisse;
- la Figure 3 est une représentation schématique de dessus d'un dispositif d'actionnement conforme à un autre mode de réalisation possible pour l'invention.

Le dispositif d'actionnement mécanique représenté plus particulièrement sur les Figures 1 et 2 y a été référencé dans son ensemble par 1. Il est destiné à assurer l'ouverture et la fermeture de la vanne d'une des buses d'éjection 2 d'une rampe d'épandage 3 montée sur un engin mobile 4 (pour ne pas surcharger les Figures, la rampe 3 n'y a été représentée qu'en traits mixtes). Une pluralité de telles buses 2 est répartie régulièrement sur toute la longueur de la rampe d'épandage 3. Cette rampe 3 se déplace selon un mouvement de va-et-vient sur ledit engin mobile 4, transversalement à la direction de déplacement de celui-ci.

Cette rampe d'épandage 3 est par exemple destinée à l'épandage de liant bitumineux sur la surface d'une route. Elle est d'une structure analogue à celle qui a été décrite dans le document précité FR-A-2.662.193.

La vanne de la buse 2 est du type à tiroir. Elle comprend un élément de distributeur 3 traversé par un orifice de distribution 5a et apte à être déplacé par rapport à un orifice d'évacuation 6 de la buse 2 entre deux positions: l'une dans laquelle il obture le passage de fluide vers l'orifice d'évacuation 6, l'autre dans laquelle il laisse passer le fluide.

Le coulissement d'une position à une autre du distributeur 5 est commandé par deux leviers 7A et 7B en appui par leurs extrémités sur chacun l'une des extrémités du distributeur 5. Chacun de ces leviers 7A et 7B est articulé en pivotement sur un axe 8A, 8B, respectivement sur l'un ou l'autre des côtés du corps de la buse 2. A leurs extrémités opposées au distributeur 5, les leviers 7A et 7B sont articulés sur respectivement chacune des extrémités d'une tige 9 destinée à coordonner leurs mouvements de pivotement. Les axes d'articulation des leviers 7A et 7B sur cette tige de coordination 9 ont été référencés sur les Figures par 9A et 9B. Ils sont parallèles aux axes 8A et 8B.

Dans la zone de la trajectoire de la buse 2, où l'ouverture ou la fermeture de la vanne de ladite buse 2 doit être commandée, est disposé un ensemble de guidage 10. Cet ensemble 10 est destiné à assurer le guidage de la buse 2 sur une petite longueur de déplacement de celle-ci. A cet effet, la buse 2 est munie (voir Figure 2) sur sa longueur médiane d'une protubérance 11 en forme de tenon longitudinal, destinée à s'engager dans une rainure 12 de l'ensemble de guidage 10. L'ensemble de guidage 10 comprend également deux rampes de guidage 13A et 13B latérales sur lesquelles, lorsque la buse 2 est engagée dans ledit ensemble de guidage 10, les leviers 7A et 7b viennent respectivement en appui. Au niveau de sa zone de contact avec la rampe 13A ou 13B, chaque levier 7A ou 7B est muni d'un galet roulant 14A ou 14B. Les rampes 13A et 13B ont des profils parallèles et sont conformées avec un décrochement 15A, 15B correspondant au déplacement à transmettre au distributeur 5 pour le faire passer de sa position ouverte à sa position fermée. Les faces des leviers 7A et 7B, destinées à être en regard des rampes 13A et 13B, sont conformées avec des pans inclinés 16A et 16B, par lesquels lesdits leviers s'évasent de leurs extrémités vers leur partie médiane, au niveau de laquelle sont montés les galets 14A et 14B. La protubérance de guidage 11 présente également, vers chacune de ses extrémités, de tels pans inclinés. L'ensemble de ces pans inclinés est destiné à faciliter l'engagement de la buse 2 et du dispositif d'actionnement 1, dont elle est munie dans l'ensemble de guidage 10.

Sur une portion de sa longueur, au niveau de son extrémité par laquelle il est contact avec le levier 14B, s'étend sur le distributeur 5 une rainure 17, dans laquelle est engagée l'extrémité 18 formant téton de guidage d'une vis 19 montée sur le corps de la buse 2. Cette rainure 17 et l'extrémité 18 de la vis ont pour fonction d'éviter que le distributeur 5 ne tourne sur lui-même, lorsque les leviers 7A et 7B le sollicitent.

Le fonctionnement d'un tel dispositif d'actionnement est le suivant. Lors d'un épandage, la rampe d'épandage 3 est animée d'un mouvement de va-et-vient (illustré par une double flêche sur la Figure 1), transversalement par rapport au véhicule 4 sur lequel elle est montée. Au passage d'une telle buse 2, dans l'ensemble de guidage 10, les buses doivent, selon leur sens de déplacement, soit cesser d'épandre, soit commencer à épandre.

Lors du coulissement de la buse 2 et du dispositif d'actionnement 1 dans l'ensemble de guidage 10, les leviers 7A et 7B, en contact avec les rampes de guidage 13A et 13B par leurs galets 14A et 14B, vont être pivotés sur leurs axes 8A, 8B à leur passage au niveau des décrochements 15A et 15B. La coordination de leur mouvement sera assurée par la tige 9. Ce mouvement de pivotement fera passer, ainsi que cela a été illustré par une double flêche sur la Figure 1, le distributeur 5 d'une de ses positions à l'autre.

Une autre variante possible de l'invention a été représentée sur la Figure 3. La vanne de la buse 2A associée à ce dispositif est du type comportant un élément à opercule tiroir 21, qui est un coulisseau plat apte à être déplacé par rapport à ladite buse 2A linéairement entre deux positions, l'une dans laquelle il obture le passage de fluide vers la buse 2A (représentation en traits mixtes sur la Figure 3), l'autre dans laquelle il laisse passer le fluide (représentation en traits pleins sur la Figure 3). Ce coulisseau plat 21 est à cet effet muni d'un orifice 22 qui coïncide, lorsque ledit coulisseau 21 est dans sa position où il laisse passer le fluide, avec l'orifice 20 d'évacuation de la buse 2A.

A chaque extrêmité du coulisseau 21, sont montés des galets 27 et 28 en pivotement selon des axes perpendiculaires au plan dudit coulisseau 21. Ce coulisseau 21 est en outre associé à des rampes 23 et 24 s'étendant sur une portion de la largeur de déplacement de la rampe d'épandage R sur laquelle est montée la buse 2A et, par exemple, sur l'ensemble de cette largeur de déplacement.

Ces deux rampes 23 et 24 sont disposées de part et d'autre de ladite rampe d'épandage R et des coulisseaux des buses 2A auxquels cette rampe R est associée. L'espacement entre ces deux rampes 23 et 24 est choisi pour que les galets 27 et 28 coulissent respectivement sur l'une et l'autre desdites rampes 23 et 24.

Ces deux rampes 23 et 24 sont de forme identique, elles sont disposées exactement en regard l'une de l'autre. Elles comportent en leur partie correspondant à la zone de la trajectoire de la buse 2A, où l'on veut faire passer la vanne 2A de sa position ouverte à sa position fermée et réciproquement, un décrochement référencé respectivement par 25 et 26 sur lequel, selon que la buse se déplace selon le sens F2 ou selon le sens F3, le galet, respectivement 27 ou 28, vient en appui pour translater le coulisseau 21, respectivement dans le sens F7 ou dans le sens F8.

Les signes de référence, insérés après les caractéristiques techniques mentionnées dans les revendications, ont pour seul but de faciliter la compréhension de ces dernières, et n'en limitent aucunement la portée.

## Revendications

1. Buse d'éjection (2, 2A) destinée à être animée d'un mouvement selon une trajectoire prédéterminée par rapport à un support (4), ladite buse comprenant une vanne et un dispositif (1) d'actionnement mécanique en ouverture ou en fermeture de ladite vanne, ladite vanne comportant un organe de commande (5, 21) mobile entre deux positions, l'une d'ouverture, l'autre de fermeture, ledit dispositif (1) comportant des moyens (7A, 7B, 13A 13B; 23, 24) destinés à solliciter mécaniquement ledit organe de commande (5, 21) pour le faire passer d'une de ses positions d'ouverture ou de fermeture à l'autre, caractérisée en ce que la vanne est du type à tiroir, l'organe de commande (5, 21) étant monté coulissant par rapport à la buse (2, 2A) pour être déplacé en translation entre ses deux positions d'ouverture et de fermeture, et en ce que les moyens de sollicitation (7A, 7B, 13A, 13B; 23, 24) comportent au moins une rampe de guidage (13A, 13B; 23, 24) munie, au niveau de la zone d'ouverture ou de fermeture, d'un décrochement (15A, 15B; 25, 26) par lequel l'organe de commande (5, 21) est destiné à passer d'une de ses positions à l'autre.

2. Buse d'éjection selon la revendication 1, caractérisée en ce qu'elle comprend deux rampes de guidage (13A, 13B; 23, 24) disposées l'une en regard de l'autre, et sur lesquelles l'organe de commande (21) ou des moyens de sollicitation (7A, 7B) intermédiaires sont destinés à prendre appui pour, selon le sens de déplacement de la buse (2, 2A), faire passer ledit organe de commande (5, 21) d'une de ses positions à l'autre.

3. Buse d'éjection selon la revendication 2, caractérisée en ce qu'elle comprend au moins un galet (14A, 14B; 27, 28) monté pivotant sur l'organe de commande (21) ou les moyens de sollicitation (7A, 7B) intermédiaires, et par lequel ledit organe de commande (21) ou lesdits moyens de sollicitation (7A, 7B) sont en appui sur l'une desdites rampes de guidage (13A, 13B; 23, 24).

4. Buse d'éjection selon l'une quelconque des revendications 2 ou 3, caractérisée en ce que les moyens de sollicitation comportent deux leviers (7A, 7B) venant en appui, respectivement chacun sur une des extrémités de l'organe de commande (5) et articulés en pivotement sur des axes (8A, 8B) fixes par rapport à la buse (2), lesdits leviers (7A, 7B) étant destinés à être sollicités en pivotement par lesdites rampes de guidage (13A, 13B) au passage de la buse (2) dans la zone d'ouverture ou de fermeture de la vanne, et à déplacer, par appui sur l'organe de commande (5), ledit organe de commande d'une de ses positions d'ouverture ou de fermeture à l'autre.

5. Buse d'éjection selon la revendication 4, caractérisée en ce que les leviers (7A, 7B) sont en outre articulés l'un à l'autre par une tige (9) destinée à assurer la coordination de leurs pivotements.

6. Buse d'éjection selon l'une quelconque des revendications précédentes, caractérisé en ce qu'il comprend un ensemble de guidage (10), dans lequel la buse (2) coulisse au niveau d'une zone d'ouverture ou de fermeture de la vanne de ladite buse (2), ledit ensemble de guidage (20) comportant une rainure de guidage (12), dans laquelle coulisse une protubérance (11) de la buse (2), ainsi que des rampes de guidage (13A, 13B) sur lesquelles lesdits leviers (7A, 7B) sont destinés à prendre appui.

7. Buse d'éjection selon l'une quelconque des revendications précédentes, caractérisé en ce que l'organe de commande (5) est un distributeur cylindrique coulissant dans le corps de la buse (2), ledit distributeur (5) étant muni d'une ouverture (5a) pour le passage de fluide et comportant des moyens (17, 18) pour éviter à ladite ouverture de tourner, lorsque le distributeur (5) est sollicité en déplacement.

8. Buse d'éjection selon l'une quelconque des revendications 1 à 6, caractérisée en ce que l'organe de commande (21) est un coulisseau plat formant opercule tiroir.

9. Ensemble d'épandage comportant sur un véhicule mobile (4) une rampe d'épandage (3, 5) munie de buses (2, 2A) et animée d'un mouvement de va-et-vient transversalement par rapport à la direction de déplacement dudit véhicule (4), caractérisé en ce qu'au moins une buse (2, 2A) de ladite rampe (3, R) est formée selon l'une quelconque des revendications précédentes.

10. Ensemble d'épandage selon la revendication 9, caractérisé en ce que la zone de la largeur dudit véhicule (4), au niveau de laquelle ladite buse est actionnée en ouverture ou en fermeture de la vanne est ajustable.

## Patentansprüche

1. Sprühdüse (2, 2A), die dazu bestimmt ist, entlang einer in bezug auf einen Träger (4) vorbestimmten Bahn bewegt zu werden, wobei die Düse ein Ventil und eine Vorrichtung (1) zum mechanischen Betätigen zum Öffnen und Schließen des Ventils umfaßt, wobei das Ventil ein zwischen zwei Stellungen, der Öffnungsstellung und der Schließstellung, bewegliches Antriebsteil (5, 21) aufweist, wobei die Vorrichtung (1) Mittel (7A, 7B, 13A, 13B; 23, 24) aufweist, die dazu bestimmt sind, das Antriebsteil (5, 21) mechanisch zu belasten, um es von einer seiner Stellungen, der Öffnungs- oder der Schließstellung, zur anderen übergehen zu lassen, dadurch gekennzeichnet, daß das Ventil vom Schiebertyp ist, wobei das Antriebsteil (5, 21) in bezug auf die Düse (2, 2A) verschiebbar angebracht ist, um parallel zwischen seinen beiden Öffnungs- und Schließstellungen verschoben zu werden, und daß die Belastungsmittel (7A, 7B, 13A, 13B; 23, 24) wenigstens eine Führungsrampe (13A, 13B; 23, 24) aufweisen, die am Öffnungs- oder Schließbereich mit einer Seitenverschiebung (15A, 15B; 25, 26) versehen ist, durch die das Antriebsteil (5, 21) dazu bestimmt ist, von einer seiner Positionen zur anderen überzugehen.

2. Sprühdüse nach Anspruch 1, dadurch gekennzeichnet, daß sie zwei Führungsrampen (13A, 13B; 23, 24) umfaßt, die einander gegenüberstehend angeordnet sind, und daß das Antriebsteil (21) oder die dazwischenliegenden Belastungsmittel (7A, 7B) dazu bestimmt sind, an ihnen anzuliegen, um das Antriebsteil (5, 21) entsprechend der Verschieberichtung der Düse (2, 2A) von einer seiner Positionen zur anderen übergehen zu lassen.

3. Sprühdüse nach Anspruch 2, dadurch gekennzeichnet, daß sie wenigstens eine Rolle (14A, 14B; 27, 28) umfaßt, die schwenkbar an dem Antriebsteil (21) oder den dazwischenliegenden Belastungsmitteln (7A, 7B) angebracht ist und durch welche das Antriebsteil (21) oder die Belastungsmittel (7A, 7B) an einer der Führungsrampen (13A, 13B; 23, 24) anliegen.

4. Sprühdüse nach einem der Ansprüche 2 oder 3, dadurch gekennzeichnet, daß die Belastungsmittel zwei Hebel (7A, 7B) aufweisen, die jeder jeweils an einem der Enden des Antriebsteils (5) zur Anlage kommen und zum Schwenken auf bezüglich der Düse festen Achsen (8A, 8B) angelenkt verbunden sind, wobei die Hebel (7A, 7B) dazu bestimmt sind, durch die Führungsrampen (13A, 13B) beim Passieren der Düse (2) im Öffnungs- und Schließbereich des Ventils zum Schwenken belastet zu werden und durch die Anlage an dem Antriebsteil (5) das Antriebsteil von einer seiner Öffnungs- und Schließstellungen zur anderen zu verschieben.

5. Sprühdüse nach Anspruch 4, dadurch gekennzeichnet, daß die Hebel (7A, 7B) außerdem durch eine Stange (9) miteinander gelenkig verbunden sind, die dazu bestimmt ist, die Koordination ihrer Schwenkungen sicherzustellen.

6. Sprühdüse nach einem der vorangehenden Ansprüche, dadurch gekennzeichnet, daß sie einen Führungsaufbau (10) umfaßt, in dem die Düse (2) am Öffnungs- und Schließbereich des Ventils der Düse (2) gleitet, wobei der Führungsaufbau (20) eine Führungsnut (12), in der ein Vorsprung (11) der Düse (2) gleitet, sowie Führungsrampen (13A, 13B) aufweist und die Hebel (7A, 7B) dazu bestimmt sind, an ihnen anzuliegen.

7. Sprühdüse nach einem der vorangehenden Ansprüche, dadurch gekennzeichnet, daß das Antriebsteil (5) ein zylindrischer Verteiler ist, der in dem Körper der Düse (2) gleitet, wobei der Verteiler (5) mit einer Öffnung (5a) zum Fluiddurchgang versehen ist und Mittel (17, 18) aufweist, um zu vermeiden, daß sich die Öffnung dreht, wenn der Verteiler (5) beim Verschieben belastet wird.

8. Sprühdüse nach einem der Ansprüche 1 bis 6, dadurch gekennzeichnet, daß das Antriebsteil (21) ein einen Deckelschieber bildender ebener Schlitten ist.

9. Aufbringaufbau, der auf einem beweglichen Fahrzeug (4) eine Aufbringrampe (3, 5) aufweist, die mit Düsen (2, 2A) versehen ist und quer zur Bewegungsrichtung des Fahrzeugs (4) hin- und herbewegt wird, dadurch gekennzeichnet, daß wenigstens eine Düse (2, 2A) der Rampe (3, R) nach einem der vorangehenden Ansprüche ausgebildet ist.

10. Aufbringaufbau nach Anspruch 9, dadurch gekennzeichnet, daß der Bereich der Breite des Fahrzeugs (4), an dem die Düse zum Öffnen und Schließen des Ventils angetrieben wird, einstellbar ist.

## Claims

1. Discharge nozzle (2, 2A) which may be caused to move along a path predetermined with respect to a support (4), said nozzle comprising a valve and a mechanical actuating device (1) for opening or closing said valve, said valve including a control member (5, 21) movable between two positions, an open one and a closed one, said device (1) including means (7A, 7B, 13A, 13B; 23, 24) for mechanically urging said control member (5, 21) so as to switch it from one of its open or closed positions to the other, characterized in that the valve is a slide valve, the control member (5, 21) being slidably mounted with respect to the nozzle (2, 2A) in order to be translated between its two open and closed positions, and in that the urging means (7A, 7B, 13A, 13B; 23, 24) include at least one guide rail (13A, 13B; 23, 24) formed, at the opening or closing area, with a flexure (15A, 15B; 25, 26) through which the control member (5, 21) will be switched from one of its positions to the other.

2. Discharge nozzle according to claim 1, characterized in that it contains two guide rails (13A, 13B; 23, 24) facing each other, and against which the control member (21) or intermediate urging means (7A, 7B) are designed to lean in order to switch said control member (5, 21) from one of its positions to the other, according to the displacement direction of the nozzle (2, 2A).

3. Discharge nozzle according to claim 2, characterized in that it comprises at least one roller (14A, 14B; 27, 28) rotatably mounted on the control member (21) or the intermediate urging means (7A, 7B), and through which said control member (21) or said urging means (7A, 7B) lean against one of said guide rails (13A, 13B; 23, 24).

4. Discharge nozzle according to any one of claims 2 or 3, characterized in that the urging means comprise two levers (7A, 7B) leaning each respectively against one end of the control member (5) and pivotally jointed on axes (8A, 8B) fixed with respect to the nozzle (2), said levers (7A, 7B) being designed to be caused to swivel by said guide rails (13A, 13B) when the nozzle (2) goes through the opening or closing area of the valve and to move, by bearing against the control member (5), said control member from one of its open or closed positions to the other.

5. Discharge nozzle according to claim 4, characterized in that the levers (7A, 7B) are articulatedly joined to each other by a rod (9) for coordinating their swivelling motions.

6. Discharge nozzle according to any one of the preceding claims, characterized in that it comprises a guiding assembly (10) in which the nozzle (2) slides at an opening or closing area of the valve of said nozzle (2), said guiding assembly (10) having a guiding groove (12) in which a projection (11) of the nozzle (2) slides, as well as guide rails (13A, 13B) on which said levers (7A, 7B) will lean.

7. Discharge nozzle according to any one of the preceding claims, characterized in that the control member (5) is a cylindrical distributor sliding inside the body of the nozzle (2), said distributor (5) being provided with an aperture (5a) for letting fluid through and including means (17, 18) for preventing said aperture from rotating when the distributor (5) is caused to move.

8. Discharge nozzle according to any one of claims 1 to 6, characterized in that the control member (21) is a flat plunger forming an inner capsule slide stop.

9. Spreading assembly comprising, on a mobile vehicle (4), a spreading rail (3, R) provided with nozzles (2, 2A) and performing a reciprocating motion crosswise with respect to the travel direction of said vehicle (4), characterized in that at least one nozzle (2, 2A) of said rail (3, R) is made according to any one of the preceding claims..

10. Spreading assembly according to claim 9, characterized in that the section of the width of said vehicle (4), at which said nozzle is actuated for opening or closing the valve, is adjustable.
